# FASCICULE DE BREVET EUROPEEN

(11) **EP 2 170 115 B1**
(45) Date de publication et mention de la délivrance du brevet: **23.01.2013**
(21) Numéro de dépôt: 08805624.7
(22) Date de dépôt: 29.05.2008
(51) Int. Cl.: A44C 17/00

(54) **CULASSE DE BIJOUTERIE**
SCHMUCKSCHLIESSE
JEWELLERY CULASSE

(30) Priorité: 30.05.2007 FR 0703831
(43) Date de publication de la demande: 07.04.2010
(73) Titulaire: Pandolfo-Renou, Caroline, 75004 Paris (FR); Renou, François-Xavier, 75004 Paris (FR)
(72) Inventeur: RENOU, François-Xavier, F-75004 Paris (FR)
(74) Mandataire: Wagret, Frédéric
(86) Numéro de dépôt international: PCT/FR2008/000734
(87) Numéro de publication internationale: WO 2009/004167

(56) Documents cités:
- WO-A-02/082940
- DE-A1- 3 816 665
- FR-A- 2 839 623
- GB-A- 2 258 601
- GB-A- 2 315 982
- US-A- 5 454 234
- US-B1- 6 324 869

## Description

La présente invention concerne un dispositif de bijouterie, joaillerie ou gemmologie ou d'accessoire de mode ou d'objet de décoration.

Plus particulièrement, l'invention concerne la structure d'un diamant ou d'une pierre taillée apte à être sertie ou cousue sur un objet à décorer, tel qu'un bijou, un accessoire ou un article de décoration.

Une pierre de bijouterie est généralement constituée d'une partie supérieure dénommée couronne, dont l'extrémité sensiblement planaire est appelée table, et d'une partie inférieure, désignée culasse ou pavillon dont l'extrémités est la colette. L'interface entre la couronne et la culasse est nommée ceinture ou rondiste permettant de faciliter le sertissage de cette dernière sur une monture, par exemple.

Les pierres gemmes doivent répondre à un certain nombre de caractéristiques dont la plus importante concerne l'aspect et notamment sa couleur et son éclat.

Les imitations des pierres naturelles consistent à reproduire leur aspect sans posséder leurs propriétés par l'intermédiaire de pierres synthétiques naturelles et/ou artificielles.

Il est entendu, par pierre synthétique naturelle, le fait que ce type de pierre est un équivalent des pierres naturelles existantes et par pierre artificielle, le fait qu'elle ne possède pas d'équivalent naturel et qu'elle est entièrement l'oeuvre de l'homme.

Un autre type d'imitation consiste en des pierres doublets ou triplets, dont le corps n'est plus massif mais composé de plusieurs parties assemblées par des moyens de fixation.

Afin de mettre en valeur et de donner le maximum de leur éclat, ces types de pierres sont généralement gravées, polies, sciées, taillées, clivées, ou facettées etc.

Deux techniques de taille de pierre naturelles ou synthétiques sont distinguées : la taille à facettes et en cabochon.

La technique de la taille à facettes consiste à tailler des petites surfaces planes, celle en cabochon forme une pierre ovale dont la partie inférieure est plane et dont la partie supérieure est bombée et/ou facettée.

Il est connu que la brillance et la transparence d'une pierre taillée proviennent de la réflexion et de la réfraction de la lumière dans sa culasse.

Ainsi, les pierres taillées en cabochon possèdent un inconvénient majeur de brillance, étant donné que la lumière ne peut se réfléchir.

Celles taillées à facettes doivent comporter une culasse qui doit être facettée afin de représenter au moins 60% de la totalité de la pierre et de posséder ainsi une brillance convenable.

Il peut être prévu d'appliquer à ces pierres, un moyen réflecteur ou une fine couche de métal sur la culasse. Cependant ce procédé se révèle être onéreux et présente certains inconvénients, tels que, l'adhésion métal /pierre. De plus, ce procédé ne répond pas totalement aux normes de sécurité et d'environnement en vigueur.

Aussi, ces types de pierres taillées ne peuvent être personnalisés à souhait du fait de l'obligation de transparence, de brillance et d'éclat.

On connaît dans l'art antérieur par les brevets US 5 454 234, GB 2 258 601, US 6 324 869, WO 02/082940, GB 2 315 982, FR 2 839 623 et dispositif de bijou décoratif comportant une culasse, comportant un logement dans lequel est ou sont disposé(s) un ou plusieurs objets décoratifs, visant à augmenter la visibilité et l'effet décoratif desdits éléments ou décors placés dans la culasse.

Cependant, ces dispositifs antérieurs connus sont susceptibles d'amélioration.

La présente invention permet de pallier aux inconvénients de l'art antérieur en permettant de personnaliser sa pierre. Selon certains arrangements, l'invention peut également répondre aux exigences de transparence et donc d'espace de réflexion et de réfraction de la lumière. Plus précisément, le dispositif selon l'invention permet l'intégration d'un ou plusieurs décors symboliques, voir secrets, sans perdre l'espace nécessaire au réfléchissement de la lumière.

A cette fin, la présente invention a pour but de remédier aux inconvénients précédemment évoqués et consiste pour cela en un dispositif de bijouterie, d'accessoire ou de décoration selon la revendication 1.

De préférence, ladite culasse comportant un compartiment dans sa partie supérieure et un autre compartiment dans sa partie inférieure. Alternativement, ladite culasse peut comporter au moins un compartiment pourvus d'orifices. De manière avantageuse le dispositif selon l'invention peut comporter au moins deux culasses munies respectivement de tenons et mortaises coopérant mutuellement.

En outre, le dispositif selon l'invention peut comporter une culasse ayant au moins un compartiment invisible dont les parois sont opaques ou translucides. Préférentiellement, ladite culasse comprend deux plaques transparentes en ses parties supérieure et inférieure.

Plus précisément, lesdites plaques sont assemblées à ladite culasse et en ladite culasse est assemblée à ladite couronne par une colle ou par l'intermédiaire de moyens aimantés.

L'invention sera bien comprise à la lumière de la description qui suit, se rapportant à des exemples illustratifs, et en aucun cas exhaustifs, de la présente invention, en référence aux dessins, ci-joints, dans lesquels:
- la figure 1 est une vue de face en perspective éclatée du dispositif selon l'invention ;
- la figure 2 est une vue de côté partielle du dispositif selon l'invention;
- la figure 3 est la vue de dessous du dispositif selon l'invention;
- les figures 4, 5 et 6 sont des vues de côté partielles de variantes du dispositif selon l'invention.

Selon leurs appellations, les pierres doivent répondre à des caractéristiques de poids, taille, couleur et de pureté. Le dispositif selon l'invention concerne une pierre précieuse naturelle ou synthétique. La figure 1 est une vue de face en perspective éclatée du dispositif selon l'invention.

Selon cette figure, la pierre, dispositif selon l'invention une partie supérieure dénommée couronne 1, une partie inférieure désignée culasse ou pavillon 2.

L'interface entre la couronne 1 et la culasse 2 est une ceinture ou rondiste 3 permettant de faciliter le sertissage de la pierre sur une monture, par exemple.

L'extrémité supérieure de la couronne 1 sensiblement planaire correspond à une table 4.

Il peut être prévu que les pierres selon l'invention soient taillées. De préférence, les pierres possèdent des facettes 5 représentées sous forme de parties planes formées sur sa partie supérieure dont les formes varient selon le type de taille.

La culasse 2 est définie comme la moitié inférieure de la pierre, de l'extrémité inférieure du rondiste à la colette ou extrémité inférieure de la culasse (pointe inférieure). Si la culasse est trop profonde ou trop plate, la lumière s'échappe et la pierre perd de la brillance.

La culasse 2 selon l'invention comprend au moins un compartiment 6 et est protégée en sa partie supérieure et inférieure par l'intermédiaire de plaques transparentes 7 et 8, par exemple en verre ou en plastique ou tout autre type de matériau transparent ou translucide.

Ledit au moins un compartiment 6 correspond à une division ou subdivision pratiquée à l'intérieur de la culasse 2, tel un logement fermé intégré à l'intérieur de la culasse 2, afin de contenir, séparer et protéger, voir mettre en valeur, des décors ou objets 9 qu'il contient.

Plus précisément, les plaques transparentes 7 et 8 protègent les deux parties supérieure et inférieure de la culasse 2 mais ferment également ledit au moins un compartiment 6.

En d'autres termes, ledit au moins un compartiment 6 est une sorte de chambre interne à la culasse 2, en vue de contenir un objet de manière isolée (protégé par une plaque transparente), qui n'est pas assimilable à une cavité, creux ou un alvéole.

De préférence, le dispositif selon l'invention, est constitué d'une culasse 2 à au moins deux compartiments 6A et 6B.

Ainsi, lesdits compartiments 6A et 6B permettent d'inclure ou d'intégrer ou de disposer des décors 9A et 9B souhaités dans la partie inférieure et/ou supérieure de ladite culasse 2, tout en répondant aux exigences de réflexion et de réfraction de la lumière de la pierre (selon certains modes de réalisation).

De manière avantageuse, ces décors 9 peuvent être constitués de matières différentes dans le même compartiment ou dans chaque compartiment 6, telles que par exemple, des petites pierres taillées ou non, des poudres, des paillettes brillantes, des produits organiques naturels tels que l'ambre, la nacre ou divers fragments ou particules d'origine animale ou humaine (mèches de cheveux, poils, cendres) ou des morceaux de tissus, de parchemin, voir des messages sur papier, des micro-supports électroniques ou informatiques tel qu'un microfilm etc.

Des décors 9A ou 9B sont disposés fixement ou librement dans ledit au moins un compartiment 6A et/ou 6B de la culasse 2 qui est elle-même scellée de manière étanche, par des procédés de type connu en soi, auxdites plaques transparentes 7 et 8.

La culasse 2, comprenant au moins un compartiment 6 et ses deux plaques 7 et 8, sont ensuite assemblées à la couronne transparente 1.

La figure 2 est une vue de côté partielle du dispositif selon l'invention et la figure 3 est la vue de dessous du dispositif selon l'invention.

De manière préférentielle, une colle est disposée sur tout le bord périphérique de la culasse 2 inférieur et supérieur et donc également celui des plaques 7 et 8 ainsi que celui de la couronne 1.

Tous types de colles appropriés à cette fin connus en soi peuvent être employés. Par exemple, de la colle photosensible ou de type époxy etc. peut être envisagée.

De préférence, il est utilisé une colle photosensible invisible afin de rendre l'adhésion de la culasse 2 à ses plaques 7 et 8 et l'assemblage de cet ensemble à la couronne 1 solide et incassable.

La colle photosensible permet de solidariser de manière étanche les plaques 7 et 8 à la culasse 2 ainsi que la culasse 2 à la couronne 1 afin de rendre le dispositif selon l'invention résistant aux chocs physiques, aux températures et à l'humidité, voire la transpiration, dans le temps.

Alternativement, la culasse 2, la couronne 1 et lesdites plaques 7 et 8 peuvent être pourvues de moyens aimantés permettant une solidarisation temporaire néanmoins solide des deux parties de la pierre selon l'invention permettant ainsi de possibles modifications des décors 9 mais également forme et leur disposition dans ledit au moins un compartiment 6.

Dans ce mode de solidarisation temporaire, il peut être prévu tout autre moyen de fixation de type connu en soi, tel que des vis etc.

Les figures 4, 5 et 6 sont des vues de côté partielles de variantes du dispositif selon l'invention.

Comme illustré à la figure 4, des orifices 10 ou tous autres types d'ouvertures peuvent être prévus dans ledit au moins un compartiment 6 de la culasse 2.

Selon cette variante, le décor 9 peut être cousu directement sur les parois du compartiment 6 de la culasse 2.

En effet, les orifices 10 ménagés dans les parois du compartiment 6 de la culasse 2 permettent le passage d'un fil et d'une aiguille afin de coudre le ou les décor(s) 9 souhaité(s) directement sans nécessité de chaton, par exemple.

De manière alternative, les pierres (culasse et couronne) et/ou les plaques transparentes 7 et 8 peuvent être percées également afin que la couture soit, au contraire, visible pour des raisons d'esthétisme.

Ensuite les plaques transparentes 7 et 8 sont scellées à la culasse 2 de manière étanche, et cet ensemble est ensuite assemblé, de manière étanche, par des procédés de scellage ou autre de type connu en soi à la couronne 1 translucide.

La figure 5 représente une autre variante possible, selon laquelle le décor 9 peut être subdivisé en lame ou en plaque et être fixé dans ledit au moins un compartiment 6 d'au moins une culasse 2.

Plus précisément, la culasse 2 comporte d'une part un téton ou tenon 11 et d'autre part une cavité ou mortaise 12 à ses extrémités latérales.

Ainsi, ce type de configuration permet de sertir les pierres, selon l'invention, en série.

Ensuite les plaques transparentes 7 et 8 sont scellées aux culasses 2 de manière étanche, et ces ensembles sont ensuite respectivement assemblés ou scellés à leur couronne 1 translucide.

De manière avantageuse, la pierre résultant de ce mode de réalisation possède une solidité plus importante. De plus, selon cette variante, la pierre obtenue ne comprend aucune partie métallique visible.

La figure 6 représente, plus particulièrement un autre mode de réalisation du dispositif selon l'invention.

En effet, il peut être possible de prévoir au moins un compartiment invisible ou dissimulé 13.

Plus précisément, le compartiment 13 comporte des parois opaques ou translucides permettant de laisser passer la lumière sans pour autant être visible.

De préférence, ledit au moins un compartiment caché 13 peut être disposé entre deux autres compartiments 6A et 6B visibles.

Alternativement, le compartiment caché 13 peut être disposé dans la partie inférieure ou supérieure d'un compartiment visible 6. Les parties inférieures ou supérieures du compartiment visible possèdent dans ce cas une paroi opaque ou translucide ou possède un fond.

Ainsi, le dispositif selon l'invention peut comprendre une culasse 2 comportant au moins un compartiment 6 visible et au moins un compartiment 13 invisible.

A titre illustratif, ce deuxième ou troisième compartiment caché 13 peut comporter le même décor ou objet ou un autre décor ou objet secret 9C quelconque souhaité.

Le décor 9C, comme les autres décors 9A ou 9B peut être disposé de manière libre ou fixe et être constitué d'au moins un matériau.

Avantageusement, l'objet ou le décor 9C disposé dans ce compartiment 13 est ainsi invisible et inaccessible à des tiers n'en ayant pas connaissance.

En vue de fermer le compartiment 13, il est envisageable de positionner une fine plaque 14 transparente, opaque ou translucide afin de conserver caché le décor 9C contenu.

Ensuite les plaques transparentes 7 et 8 sont scellées à la culasse 2 de manière étanche, et cet ensemble est ensuite assemblé ou scellé à la couronne 1 translucide.

De manière avantageuse, la culasse 2 peut comporter au moins un compartiment 6 et/ou au moins un compartiment invisible 13 dont les décors peuvent être de toutes sortes, de toutes formes, sous tout état physique et disposés selon les souhaits. De plus, le décor peut être directement cousu sur certain compartiment 6.

Le dispositif selon l'invention peut également comprendre deux pierres assemblées entre elles comportant tous les types de compartiments décrits ci-dessus.

De préférence, la couronne 1 peut être réalisée à partir d'au moins une pierre gemme naturelle transparente à translucide ou d'au moins une pierre synthétique ou artificielle transparente à translucide ou un mélange de ces derniers.

La culasse 2 est fabriquée à partir d'un matériau métallique, tel que, par exemple, de l'aluminium, de l'acier, du carbone, un alliage ou mélange de type connu en soi.

Alternativement, selon une autre configuration, la culasse 2 peut être réalisée à partir d'au moins une pierre gemme naturelle transparente à translucide ou d'au moins une pierre synthétique ou artificielle transparente à translucide.

Alternativement, la culasse 2 à compartiments peut-être réalisée en différents matériaux opaques.

Il peut être prévu que la culasse 2 soit réalisée en matériau de type miroir réfléchissant ou à partir d'au moins une poudre de matière brillante de type connu en soi, tel que par exemple, de diamant, d'oxyde métallique ou un mélange.

Alternativement, la culasse 2 peut être réalisée à partir de paillettes brillantes provenant d'au moins une matière telles que des nacres, des matières plastiques, gélatines ou un mélange etc.

La culasse 2 à multi-compartiments, selon l'invention, est modulable et s'adapte selon les besoins et attentes du créateur, de l'acheteur ainsi que des contraintes techniques de l'objet à décorer voir du matériau utilisé. Le dispositif selon l'invention peut être taillé notamment en poire, princesse, trillion, marquise, ovale, coussin, émeraude, baguette, trapèze, carré, briolette etc.

Le dispositif selon l'invention peut être serti ou cousu directement sur un bijou tel qu'une broche, montre, monture, pendentif, bracelet, bague, boucle d'oreille, perçages ou accessoires de mode à décorer ou d'objets de décoration sans nécessité de support.

La suppression de la culasse actuelle par la culasse de la présente invention représente un gain d'au moins 35% de la totalité de la pierre, en termes de matière et d'espace.

Selon certains modes de réalisation mentionnés ci-dessus, la brillance est produite par les différents décors 9 disposés dans le ou les compartiments 6 de la culasse 2 possèdent un bon pouvoir brillant et réfléchissant.

## Revendications

1. Dispositif de bijouterie, d'accessoire ou de décoration, destiné à être serti ou cousu sur un bijou ou objet à décorer, constitué d'une pierre comportant une partie supérieure ou couronne (1) et une partie inférieure ou culasse (2), la culasse comprenant au moins un compartiment (6) formé à l'intérieur de celle-ci et apte à recevoir des décors ou objets neufs, soit disposés librement dans ledit au moins un compartiment, soit fixés dans ledit au moins un compartiment (6), les parois du compartiment (6) étant opaques ou translucides, **caractérisé en ce que** ledit compartiment est recouvert d'au moins une plaque transparente ou opaque, de manière à former un logement fermé intégré à l'intérieur de la culasse.

2. Dispositif selon la revendication 1, **caractérisé en ce qu'**un au moins des compartiments est associé à une plaque inférieure et une plaque supérieure.

3. Dispositif selon la revendication 1, **caractérisé en ce que** ladite culasse (2) possède au moins deux compartiments, à savoir un compartiment (6A) dans sa partie supérieure, et un second compartiment (6B) dans sa partie inférieure, l'un au moins des compartiments étant fermé par une plaque transparente.

4. Dispositif selon l'une des revendications 1 ou 2, **caractérisé en ce que** ladite culasse (2) comporte trois compartiments (6A, 6B, 13) superposes.

5. Dispositif selon l'une des revendications 1 à 4, **caractérisé en ce qu'**un compartiment est séparé en deux sous compartiments ou sous division par une plaque transparente.

6. Dispositif selon l'une des revendications précédentes, **caractérisé en ce qu'**il comporte un compartiment (13) secret ou dissimulé, fermé par une plaque opaque laissant passer la lumière mais ne permettant pas de voir le contenu dudit compartiment secret.

7. Dispositif selon l'une des revendications précédentes, **caractérisé en ce que** ledit au moins un compartiment est pourvu d'orifice (10) pour le passage de fil et aiguille afin de coudre le ou les décor(s).

8. Dispositif selon l'une des revendications précédentes, **caractérisé en ce que** ladite culasse (2) comporte deux plaques transparentes (7) et (8) en ses parties supérieure et inférieure, assemblées à ladite culasse (2).

9. Dispositif selon l'une des revendications précédentes, **caractérisé en ce que** ladite culasse (2) est assemblée à ladite couronne par une colle ou par l'intermédiaire de moyens aimantés.

## Claims

1. A jewellery, accessories or decoration device intended to be mounted or sewn onto a jewel or an object to decorate, made up of a stone comprising an upper part or crown (1) and a lower part or pavilion (2), the pavilion comprising at least one compartment (6) formed therein and adapted to accommodate decors or new objects, either arranged freely in the said at least one compartment or fastened in the said at least one compartment (6), the walls of the compartment (6) being opaque or translucent, **characterised in that** the said compartment is covered by at least one transparent or opaque plate so as to form a closed space integrated into the interior of the pavilion.

2. A device according to claim 1, **characterised in that** at least one of the compartments is associated with a lower plate and an upper plate.

3. A device according to claim 1, **characterised in that** the said pavilion (2) has at least two compartments, namely a compartment (6A) in its upper part and a second compartment (6B) in its lower part, at least one of the compartments being closed by a transparent plate.

4. A device according to claim 1 or 2, **characterised in that** the said pavilion (2) comprises three compartments (6A, 6B, 13) placed one above another.

5. A device according to one of claims 1 to 4, **characterised in that** one compartment is separated into two sub-compartments or subdivisions by a transparent plate.

6. A device according to one of the preceding claims, **characterised in that** it comprises a secret or hidden compartment (13), closed by an opaque plate that lets light through but does not reveal the content of the said secret compartment.

7. A device according to one of the preceding claims, **characterised in that** the said at least one compartment is provided with a hole (10) for passing a needle and thread to sew the decor or decors.

8. A device according to one of the preceding claims, **characterised in that** the said pavilion (2) comprises two transparent plates (7) and (8) in its upper and lower parts, attached to the said pavilion (2).

9. A device according to one of the preceding claims, **characterised in that** the said pavilion (2) is attached to the said crown using glue or by means of magnetic means.

## Patentansprüche

1. Vorrichtung für Schmuck, Zubehör oder Dekoration, die zum Einfassen oder Einnähen auf einem Schmuckstück oder einem zu dekorierenden Gegenstand vorgesehen ist, bestehend aus einem Stein mit einem Oberteil bzw. einer Krone (1) und einem Unterteil bzw. einem Bodenstück (2), wobei das Bodenstück mindestens ein in seinem Innenraum geformtes Fach (6) umfasst und Dekorationen bzw. neue Gegenstände aufnehmen kann, die entweder frei in diesem mindestens einen Fach angeordnet sind oder in diesem mindestens einen Fach (6) fixiert sind, wobei die Wände des Fachs (6) undurchsichtig oder lichtdurchlässig sind, **dadurch gekennzeichnet, dass** das Fach durch mindestens eine durchsichtige oder undurchsichtige Platte derart abgedeckt ist, dass es eine im Innenraum des Bodenstücks eingebettete geschlossene Aufnahme bildet.

2. Vorrichtung nach Anspruch 1, **dadurch gekennzeichnet, dass** mindestens eins der Fächer einer unteren und oberen Platte zugeordnet ist.

3. Vorrichtung nach Anspruch 1, **dadurch gekennzeichnet, dass** das Bodenstück (2) mindestens zwei Fächer besitzt, nämlich ein Fach (6A) in seinem oberen Teil, und ein zweites Fach (6B) in seinem unteren Teil, wobei mindestens eins der Fächer durch eine durchsichtige Platte geschlossen ist.

4. Vorrichtung nach einem der Ansprüche 1 oder 2, **dadurch gekennzeichnet, dass** das Bodenstück (2) drei übereinander angeordnete Fächer (6A, 6B, 13) umfasst.

5. Vorrichtung nach einem der Ansprüche 1 bis 4, **dadurch gekennzeichnet, dass** ein Fach durch eine durchsichtige Platte in zwei Unterfächer oder Unterabteilungen untergliedert ist.

6. Vorrichtung nach einem der vorausgehenden Ansprüche, **dadurch gekennzeichnet, dass** sie ein geheimes oder kaschiertes Fach (13) umfasst, das durch eine undurchsichtige Platte abgeschlossen ist, die Licht durchlässt, jedoch nicht ermöglicht, den Inhalt des geheimen Faches zu sehen.

7. Vorrichtung nach einem der vorausgehenden Ansprüche, **dadurch gekennzeichnet, dass** das mindestens eine Fach mit einer Öffnung (10) für das Durchführen von Faden und Nadel zum Annähen einer bzw. mehrerer Dekorationen versehen ist.

8. Vorrichtung nach einem der vorausgehenden Ansprüche, **dadurch gekennzeichnet, dass** das Bodenstück (2) in seinen oberen und unteren Abschnitten zwei durchsichtige Platten (7) und (8) umfasst, die mit dem Bodenstück (2) verbunden sind.

9. Vorrichtung nach einem der vorausgehenden Ansprüche, **dadurch gekennzeichnet, dass** das Bodenstück (2) durch einen Kleber oder durch magnetische Mittel mit der Krone verbunden ist.
